# EUROPÄISCHE PATENTANMELDUNG

(11) **EP 1 713 099 A1**
(43) Veröffentlichungstag der Anmeldung: **18.10.2006**
(21) Anmeldenummer: 05007893.0
(22) Anmeldetag: 11.04.2005
(51) Int. Cl.: H01F 27/02, H02B 1/052

(54) **Sockelhalterung für einen Transformator**

(71) Anmelder: Murr-Elektronik Gesellschaft mit beschränkter Haftung, 71570 Oppenweiler (DE)
(72) Erfinder: Algeri, Angelo, 74632 Neuenstein (DE); Oftinger, André, 67320 Rauwiller (FR)
(74) Vertreter: Wasmuth, Rolf

(57) **Zusammenfassung**

Die Erfindung betrifft eine Sockelhalterung (2) für einen Transformator (7), die einen am Transformator (7) befestigten Sockel (3) sowie einen mit dem Sockel (3) verbundenen Montagefuß (4) zum Festlegen an einer Montagefläche aufweist. Um die Sockelhalterung (2) klein bauend ausbilden zu können, ist vorgesehen, den Sockel (3) und den Montagefuß (4) als voneinander getrennte Bauteile zu gestalten, die zur Bildung der Sockelhalterung (2) über eine lösbare Verbindung (5) formschlüssig ineinandergreifen.

## Beschreibung

Die Erfindung betrifft eine Sockelhalterung für einen Transformator nach dem Oberbegriff des Anspruchs 1.

Eine derartige Sockelhalterung ist aus der DE 33 12 513 A1 bekannt. Sie besteht aus einem mit dem Transformator verbundenen Sockel sowie einem Montagefuß, der mit dem Sockel zu einem L-förmigen Montagewinkel verbunden ist. Neben einer Rastvorrichtung zum Befestigen der Sockelhalterung auf einer Profilschiene sind in den Enden der L-förmigen Sockelhalterung Montageöffnungen für Befestigungsschrauben vorgesehen. Diese liegen außerhalb der Kontur des Transformators, weshalb die Sockelhalterung größer als der Transformator selbst ausgebildet ist.

Der Erfindung liegt die Aufgabe zugrunde, eine multifunktionelle Sockelhalterung für einen Transformator klein bauend auszubilden.

Die Aufgabe wird nach den kennzeichnenden Merkmalen des Anspruchs 1 gelöst.

Erfindungsgemäß bilden der Sockel und der Montagefuß voneinander getrennte Bauteile, die über eine lösbare Verbindung formschlüssig ineinandergreifen. Dadurch ist die Möglichkeit geschaffen, den Montagefuß getrennt vom Sockel zu befestigen, wobei die Befestigungsmittel auch innerhalb der Kontur des Transformators liegen können. Damit kann die Sockelhalterung so klein gestaltet sein, daß sie innerhalb der Kontur des Transformators liegt und keinen zusätzlichen Bauraum benötigt.

Die lösbare Verbindung ist zweckmäßig eine Rastverbindung, die insbesondere werkzeuglos leicht zu lösen ist, so daß eine leichte Montage und Demontage gewährleistet bleibt.

Der Sockel wird derart mit dem Transformator verschraubt, daß die das Blechpaket des Transformators haltenden Spannschrauben die Befestigungsschrauben bilden. Der Sockel selbst kann somit innerhalb der Kontur des Blechpaketes liegen und steht nicht über die Außenkontur des Blechpaketes hinaus.

Zweckmäßig besteht der Sockel aus einem mit dem Transformator verschraubten, vorzugsweise flachen Rahmen sowie vom Rahmen etwa rechtwinklig abgebogenen Seitenwänden. Der so nach unten offene Kasten des Sockels ermöglicht in einfacher Weise den Zugang zu den Befestigungsschrauben bzw. Spannschrauben, so daß das Festlegen des Sockels am Blechpaket des Transformator einfach möglich ist.

Bevorzugt ist der Sockel selbst und/oder der Montagefuß aus einem gestanzten, insbesondere lackierten Blech gefaltet. In besonderer Ausgestaltung ist dabei vorgesehen, daß aus der Biegekante zwischen Rahmen und Seitenwand ein mit der Seitenwand abgebogener Erdungsflansch am Sockel ausgebildet wird, wozu der Erdungsflansch vor dem Abbiegen der Seitenwand ausgestanzt wird. Der Erdungsflansch stellt sich beim Abbiegen der Seitenwand auf, wobei die blanke Schnittkante des Erdungsflansches dem Blechpaket zugewandt liegt. Bei einem Kontakt mit dem Blechpaket ist über die lackfreie Schnittkante ein elektrischer Kontakt möglich; bevorzugt wird der Erdungsflansch mit dem Blechpaket verschweißt.

Am Sockel sind, vorzugsweise im Bereich der Seitenwand, Führungsschienen zur Aufnahme von Führungswänden des Montagefußes ausgebildet. Die Führungsschienen liegen vorteilhaft auf der Innenseite des Sockels; es kann auch zweckmäßig sein, die Führungsschienen auf der Außenseite des Sockels anzuordnen. Die lösbare Verbindung zwischen dem Sockel und dem Montagefuß wird dabei zwischen zwei zueinander parallel liegenden Wänden des Sockels und des Montagefußes ausgebildet, zweckmäßig durch ein Rastelement, das an der einen Wand gehalten ist und in die andere Wand rastend eingreift.

Weitere Merkmale der Erfindung ergeben sich aus den weiteren Ansprüchen, der Beschreibung und der Zeichnung, in der ein nachfolgend im einzelnen beschriebenes Ausführungsbeispiel der Erfindung dargestellt ist. Es zeigen:
- Fig. 1: eine perspektivische Ansicht auf ein geöffnetes Gehäuse eines Transformators mit einer erfindungs-gemäßen Sockelhalterung,
- Fig. 2: eine perspektivische Darstellung der Sockelhalterung von unten,
- Fig. 3: in vergrößerter Darstellung einen Rastschieber des Montagefußes der Sockelhalterung,
- Fig. 4: eine perspektivische Darstellung des Sockels der Sockelhalterung nach Fig. 2,
- Fig. 5: eine Rastfeder des Sockels,
- Fig. 6: eine perspektivische Ansicht des Montagefußes der erfindungsgemäßen Sockelhalterung.

Fig. 1 zeigt in perspektivischer Darstellung das geöffnete Gehäuse 1 eines Transformators 7 (Fig. 4) mit einer erfindungsgemäßen Sockelhalterung 2. Im Gehäuse des Transformators sind in geeigneten Halterungen Kontaktbrücken 20 bzw. Kontaktstifte 21 aufgenommen, die der Benutzer bei Bedarf verwenden kann, um eine elektrische Verbindung zwischen Anschlußklemmen herzustellen, um z.B. einer im Gehäuse 1 angeordneten Platine Spannung zuzuführen.

Die erfindungsgemäße Sockelhalterung 2 ist in Fig. 2 in einer perspektivischen Darstellung von unten wiedergegeben und besteht im wesentlichen aus einem Sockel 3 und einem Montagefuß 4. Sockel 3 und Montagefuß 4 sind in den Fig. 4 und 6 getrennt dargestellt. Sie bilden voneinander getrennte Bauteile, die zur Bildung der Sockelhalterung 2 nach Fig. 2 über eine lösbare Verbindung 5 formschlüssig ineinandergreifen.

Der Sockel 3 (Fig. 4) besteht im wesentlichen aus einem der Außenkontur des Blechpaketes 6 eines Transformators 7 entsprechenden Rahmen 8, der aus einem flachen Blech besteht. Die Seitenwände 9, 10 und 11 sind einteilig mit dem Rahmen 8 ausgebildet und unter Ausbildung von Biegekanten 12 von der Ebene des Rahmens 8 rechtwinklig abgebogen. Der Sockel 3 bildet so einen nach unten offenen Kasten, in dem der Montagefuß 4 aufzunehmen ist.

Der Sockel 3 wird über Befestigungsschrauben mit dem Blechpaket 6 des Transformators 7 verschraubt, wobei die das Blechpaket 6 haltenden Spannschrauben 13 zugleich die Befestigungsschrauben für den Sockel 3 bilden.

Der Sockel 3 ist bevorzugt aus einem unlackierten Blech gefertigt, wobei zumindest an einer Seitenwand 9 ein Erdungsflansch 14 vorgesehen ist. Der Erdungsflansch 14 wird aus dem Bereich der Biegekante 12 ausgestanzt und stellt sich bei Abbiegen der Seitenwand 9 auf, wobei er geringfügig über die Ebene des Rahmens 8 überstehen kann. Der Erdungsflansch 14 ist aus dem unlackierten Blech ausgestanzt, so daß ein direkter elektrischer Kontakt mit dem am Rahmen 8 festgeschraubten Blechpaket 6 des Transformators 7 gegeben ist. Bevorzugt wird der Erdungsflansch 14 mit dem Blechpaket 6 verschweißt, so daß eine unzerstörbare elektrische Verbindung geschaffen ist. Erst anschließend wird der Sockel 3 lackiert.

Bevorzugt sind auf einander gegenüberliegenden Seiten 10 Erdungsflansche 14 vorgesehen; im gezeigten Ausführungsbeispiel sind die kürzeren Stirnseiten 9 mit je einem Erdungsflansch 14 versehen.

Die Längsseiten 10 und 11 des Sockels 3 sind mit je einer Führung 15, 16 versehen, die aus aus der Seitenwand 10, 11 vorzugsweise nach innen ausgebogenen Blechlappen 17 gebildet ist. Je zwei einander zugewandte Blechlappen 17 bilden eine schienenähnliche Führung, in welcher die zugeordnete Seitenwand 40, 41 des Montagefußes 4 eingeschoben und unverlierbar gehalten ist. In den Längsseiten des Sockels 3 sind Lüftungsschlitze 18 zur Wärmeabfuhr ausgebildet. Die Stirnseiten 9 haben Ausklinkungen 19, die bei der Befestigung der Sockelhalterung 2 auf einer Profilschiene, Hutschiene oder dgl. notwendig sind.

In zumindest einer der Seitenwände, im Ausführungsbeispiel in der Längswand 10, ist eine Rastfeder 22 gehalten, die in Fig. 5 dargestellt ist. Die Rastfeder 22 liegt mit ihren freien Enden 22a in Stützwinkeln 23, die aus der Ebene der Seitenwand 10 ausgebogen sind. Zwischen den Stützwinkeln 23 ist ein Längsschlitz 24 vorgesehen, durch den bogenförmige Federabschnitte 25 als Rastelemente in den Sockel 3 einragen.

Den Rastelementen 25 ist ein Rastschlitz 26 in einer Längswand 40 des Montagefußes 4 zugeordnet, so daß beim Einschieben der Seitenwände 41 und 40 in die Führungen 15 und 16 des Rastsockels 3 eine Verrastung zwischen der Rastfeder 22 und der Seitenwand 40 erfolgt. Um ein einfaches Einschieben des Montagefußes in den Sockel 3 zu gewährleisten,ist vorgesehen, einen Mittelabschnitt 40a der Seitenwand 10 schräg nach innen abzuwinkeln, so daß über den schräg stehenden Mittelabschnitt 40a die Rastabschnitte 25 der Rastfeder 22 zurückgedrängt werden, bis sie in den Rastschlitz 26 der Wand 40 einfallen können. Der Montagefuß 4 ist verliersicher im Sockel 3 gehalten; der Sockel 3 und der Montagefuß 4 bilden gemeinschaftlich eine Sockelhalterung 2 für den Transformator 7.

Der Montagefuß 4 ist - wie der Sockel 3 selbst - aus einem lackierten Blech geformt, wobei die ausgestanzten Kanten frei von Lack sind. Dadurch ist eine elektrisch leitende Verbindung zwischen dem Montagefuß 4 und dem Sockel 3 gewährleistet, so daß zum Beispiel beim Aufsetzen auf eine Profilschiene bereits bei der Montage eine Erdung des Blechpaketes 6 des Transformators 7 gegeben ist, wodurch die Arbeit sicherer wird.

Zum Aufsetzen des Montagefußes 4 auf eine Profilschiene ist der Boden des Montagefußes 4 in seinem Mittelbereich etwa U-förmig ausgestellt, wobei im Bereich eines Schenkels der Aufnahme 31 Halteflansche 27 ausgeklinkt sind. Auf der den Ausklinkungen 27 gegenüberliegenden Schenkelseite des Montagefußes 4 ist in einer aus Laschen 28 gebildeten Führung ein Rastschieber 29 geführt, der über einen Federstab 30 in die U-förmige Aufnahme 31 des Montagefußes 4 kraftbeaufschlagt ist. Der Federstab 30 ist in entsprechend ausgebogenen Halteflanschen 32 am Montagefuß 4 gehalten. Durch eine Ausklinkung 33 in der Längsseite 11 ist der Rastschieber 29 bei im Sockel 3 aufgenommenem Montagefuß 4 von außen zugänglich.

Neben der Rastvorrichtung für eine Profilschiene sind an den Schenkeln der Aufnahme 31 Montagelöcher 34 für Befestigungsschrauben vorgesehen. An jeder Ecke des Montagefußes 4 ist ein derartiges Montageloch 34 vorgesehen, wobei die Montagelöcher 34 bevorzugt in einer gemeinsamen Ebene liegen, wie insbesondere die Ansicht in Fig. 2 zeigt. Der Montagefuß 4 ist somit nicht nur auf einer Profilschiene festzulegen, sondern kann auch auf einer ebenen Fläche festgeschraubt werden. Durch die Trennung des Sockels 3 von dem Montagefuß 4 ist ein Anschrauben des Montagefußes 4 ohne Behinderung durch den Transformator 7 möglich; nach dem Festlegen des Montagefußes 4 wird der Sockel 3 mit dem Transformator 7 aufgesteckt, bis die Verrastung zwischen dem Sockel 3 und dem Montagefuß 4 über die Rastfeder 22 erfolgt ist.

Der zwischen den beiden rastenden Federabschnitten 25 liegende Bogenbereich 35 der Rastfeder 22 steht aus dem Längsschlitz 24 nach außen heraus, wie in Fig. 2 gezeigt. Zum Lösen des Sockels 3 vom Montagefuß 4 wird mit einem Werkzeug am Federbogen 35 angegriffen und die Verrastung gelöst, so daß der Sockel 3 senkrecht vom Montagefuß 4 abgezogen werden kann.

## Patentansprüche

1. Sockelhalterung für einen Transformator (7), bestehend aus einem am Transformator (7) befestigten Sockel (3) sowie einem mit dem Sockel (3) verbundenen Montagefuß (4) zum Festlegen an einer Montagefläche,
**dadurch gekennzeichnet, daß** der Sockel (3) und der Montagefuß (4) voneinander getrennte Bauteile sind, die zur Bildung der Sockelhalterung (2) über eine lösbare Verbindung (5) formschlüssig ineinandergreifen.

2. Sockelhalterung nach Anspruch 1,
**dadurch gekennzeichnet, daß** die lösbare Verbindung (5) eine Rastverbindung ist.

3. Sockelhalterung nach Anspruch 1 oder 2,
**dadurch gekennzeichnet, daß** der Sockel (3) mit dem Transformator (7) verschraubt ist, wobei die Befestigungsschrauben vorzugsweise durch die das Blechpaket durchragenden Spannschrauben (13) gebildet sind.

4. Sockelhalterung nach einem der Ansprüche 1 bis 3,
**dadurch gekennzeichnet, daß** der Sockel (3) aus einem mit dem Transformator (7) verschraubten, vorzugsweise flachen Rahmen (8) sowie vom Rahmen etwa rechtwinklig abgebogenen Seitenwänden (9, 10, 11) besteht.

5. Sockelhalterung nach einem der Ansprüche 1 bis 4,
**dadurch gekennzeichnet, daß** der Sockel (3) und der Montagefuß (4) aus einem gestanzten Blech gefaltet sind.

6. Sockelhalterung nach Anspruch 5,
**dadurch gekennzeichnet, daß** aus der Biegekante (12) zwischen Rahmen (8) und Seitenwand (9) ein mit der Seitenwand (9) abgebogener Erdungsflansch (14) ausgestanzt ist.

7. Sockelhalterung nach einem der Ansprüche 1 bis 6,
**dadurch gekennzeichnet, daß** am Sockel (3), vorzugsweise im Bereich der Seitenwand (10, 11), insbesondere innere Führungen (15, 16) zur Aufnahme von Führungswänden (40, 41) des Montagefußes (4) ausgebildet sind.

8. Sockelhalterung nach Anspruch 7,
**dadurch gekennzeichnet, daß** die lösbare Verbindung (5) zwischen zwei parallel benachbart liegenden Wänden (10, 40) des Sockels (3) und des Montagefußes (4) ausgebildet ist.

9. Sockelhalterung nach einem der Ansprüche 1 bis 8,
**dadurch gekennzeichnet, daß** der Montagefuß (4) eine Rasthalterung zum Festlegen auf einer Profilschiene aufweist.

10. Sockelhalterung nach einem der Ansprüche 1 bis 9,
**dadurch gekennzeichnet, daß** der Montagefuß (4) den kastenartigen Sockel (3) verschließt.
